# FASCICULE DE BREVET EUROPEEN

(11) **EP 1 907 144 B1**
(45) Date de publication et mention de la délivrance du brevet: **21.09.2011**
(21) Numéro de dépôt: 06764691.9
(22) Date de dépôt: 24.05.2006
(51) Int. Cl.: B21B 37/16

(54) **PROCEDE ET DISPOSITIF DE REGULATION DE L'EPAISSEUR D'UN PRODUIT LAMINE EN SORTIE D'UNE INSTALLATION DE LAMINAGE EN TANDEM**
VERFAHREN UND VORRICHTUNG ZUR STEUERUNG DER DICKE EINES WALZPRODUKTES AM AUSGANG EINES TANDEM-WALZWERKS
METHOD AND DEVICE FOR CONTROLLING A ROLLED PRODUCT THICKNESS AT A TANDEM ROLLING MILL OUTPUT

(30) Priorité: 23.06.2005 FR 0506425
(43) Date de publication de la demande: 09.04.2008
(73) Titulaire: Siemens VAI Metals Technologies SAS, 42400 Saint-Chamond (FR)
(72) Inventeur: ABI KARAM, Michel, F-92400 Courbevois (FR); GOUTTEBROZE, Stéphane, F-42600 Precieux (FR)
(74) Mandataire: Fischer, Michael
(86) Numéro de dépôt international: PCT/FR2006/001199
(87) Numéro de publication internationale: WO 2006/136670

(56) Documents cités:
- US-A- 5 495 735
- US-A1- 2004 221 633
- PATENT ABSTRACTS OF JAPAN vol. 018, no. 079 (M-1557), 9 février 1994 (1994-02-09) -& JP 05 293523 A (KAWASAKI STEEL CORP), 9 novembre 1993 (1993-11-09)
- PATENT ABSTRACTS OF JAPAN vol. 1997, no. 04, 30 avril 1997 (1997-04-30) & JP 08 323408 A (KAWASAKI STEEL CORP; HITACHI LTD), 10 décembre 1996 (1996-12-10)
- PATENT ABSTRACTS OF JAPAN vol. 015, no. 178 (M-1110), 8 mai 1991 (1991-05-08) & JP 03 042109 A (HITACHI LTD), 22 février 1991 (1991-02-22)

## Description

L'invention se rapporte à un procédé et à un dispositif de régulation de l'épaisseur finale d'un produit laminé, à la sortie d'une installation de laminage en tandem selon les preambules des revendications 1 et 9, voir par example JP-A05293523. En particulier, le procédé permet d'éliminer les défauts cycliques générés par les cages de laminage, les défauts des cylindres et de leur montage dans les paliers, les défauts de faux rond et de non circularité des cylindres de laminage.

L'invention s'applique en particulier aux laminoirs tandem à froid de bandes métalliques, par exemple en acier, mais peut s'appliquer, d'une façon générale, à toute installation comportant plusieurs cages de laminage fonctionnant en tandem pour la réduction progressive de l'épaisseur d'un produit défilant successivement entre les cylindres de travail desdites cages.

On sait qu'un laminoir comporte, de façon générale, au moins deux cylindres de travail montés à l'intérieur d'une cage de support et définissant un entrefer de passage de produit à laminer, la cage portant des moyens d'application d'un effort de serrage réglable entre les cylindres. Le nombre de cylindres peut varier selon le type de laminoir, par exemple duo, quarto, sexto, selon qu'il comporte un empilage de deux, quatre ou six cylindres pour appliquer l'effort de serrage sur le produit laminé, ou encore d'autres types de laminoir.

Ces cylindres sont montés rotatifs dans des paliers appelés empoises qui ont une possibilité de coulissement vertical à l'intérieur de la cage support pour permettre le resserrement des dits cylindres et l'application de l'effort de serrage sur le produit. Une telle disposition est bien connue et a été exposée dans de nombreux brevets, il n'est pas nécessaire de la décrire d'avantage.

Lorsque le montage des cylindres dans ces paliers présente des défauts dus aux cylindres ou à leur montage dans les paliers, ou des usures importantes ou irrégulières, des défauts de concentricité, ou bien encore si les cylindres eux-mêmes ont un défaut dé circularité, il s'en suit une rotation des cylindres qui n'est pas parfaitement circulaire, ce qui engendre une variation artificielle et parasite de l'effort de serrage.

Pour permettre l'avance du produit entre les cylindres et la réduction de l'épaisseur, ceux-ci sont entraînés en rotation autour de leur axe par des moyens moteurs qui appliquent un couple d'entraînement, soit directement sur les cylindres de travail, soit indirectement, sur les cylindres d'appui ou sur les cylindres intermédiaires dans le cas de montage quarto ou sexto.

On connaît depuis longtemps des installations de laminage dites « en tandem » comportant au moins deux cages successives réalisant chacune une partie de la réduction d'épaisseur. A partir d'une épaisseur brute à l'entrée de la première cage, le produit subit une première réduction d'épaisseur dans la première cage, et il en sort à une vitesse déterminée par la vitesse de rotation des cylindres de travail de cette cage. Il subit dans la seconde cage une seconde réduction d'épaisseur et en sort à une vitesse supérieure pour respecter la loi de conservation du débit masse. Les cylindres de travail de la seconde cage doivent être entraînés en rotation à une vitesse supérieure à celle des cylindres de la première cage, le rapport des vitesses entre la première et la seconde cage étant dans le rapport inverse de la réduction d'épaisseur effectuée par la première cage. Il en est ainsi de cage en cage selon le nombre total de cages de laminage que comporte le laminoir tandem.

D'autre part, les couples de rotation appliqués sur les cylindres de travail sont réglés de telle sorte que chaque cage exerce une traction sur la bande sortant de la cage précédente. Pour obtenir 1' épaisseur finale souhaitée, il est nécessaire d'assurer une régulation, d'une part de la réduction de l'épaisseur effectuée dans chacune des cages de laminoir afin d'obtenir, à la sortie de l'installation, un produit ayant une épaisseur constante avec un certain degré de précision et, d'autre part, de maintenir la bande parfaitement tendue dans chaque espace dit « inter cages » entre deux cages successives, afin d'éviter d'atteindre des niveaux de traction qui risqueraient d'entraîner une rupture de la bande.

Habituellement, le contrôle de l'épaisseur de la bande au cours de son passage dans les cages successives d'un laminoir tandem est assuré par le contrôle du débit masse, encore appelé « mass flow ».

La régulation de l'épaisseur du train tandem est assurée de manière à obtenir une épaisseur de la bande à la sortie de l'installation parfaitement constante et pour cela on a imaginé depuis longtemps de maintenir à une valeur constante, d'une part l'épaisseur de la bande en sortie de la première cage, et d'autre part, le rapport des vitesses de la première et de la dernière cage.

Les vitesses des cages intermédiaires peuvent être déduites de ces conditions car selles sont imposées par la loi de conservation des masses de métal traversant les cages du laminoir, et elles sont dans le rapport inverse des réductions que l'on attribue à chaque cage de laminage. La régulation de l'épaisseur à la sortie de la première cage est généralement assurée, sur un laminoir moderne, par un dispositif de serrage hydraulique qui est piloté par une jauge d'épaisseur située en aval de cette cage. Certains systèmes plus perfectionnés comportent aussi une jauge d'épaisseur en amont de cette cage.

Mais des systèmes de régulation de l'épaisseur ont été installés à une époque ou les moyens de serrage des cylindres étaient constitués par des systèmes électromécaniques de vis écrous et les réglages étaient effectués en agissant sur les moteurs commandant la rotation des vis. De tels laminoirs tandem ont été souvent modernisés en remplaçant les systèmes vis écrous par des commandes hydrauliques dont les performances de précision de contrôle de position et de temps de réponse sont supérieures. On trouve cependant encore des installations mixtes comportant, selon les cages, les deux dispositifs. Tous ces dispositifs de serrage et leurs variantes ont été largement décrits et il n'est pas besoin de le faire d'avantage ici.

Le système classique de régulation de l'épaisseur du laminoir tandem décrit plus haut est couramment appelé « automatic gage control » ou AGC.

Avec ce système il n'est donc pas possible d'agir sur les vitesses de rotation des cylindres des cages pour régler la traction de la bande dans les intervalles inter cages, sans affecter l'épaisseur de sortie. On utilise donc généralement les dispositifs de serrage des cages pour régler la traction de la bande. On installe pour cela des dispositifs de mesure des tractions, généralement constitués d'un rouleau tensiomètre, inter cage qui agissent en régulation sur les moyens de serrage de la cage située en aval. Une jauge d'épaisseur placée à la sortie de l'installation de laminage contrôle l'épaisseur finale en agissant sur la vitesse de la dernière ou dès deux dernières cages du laminoir tandem. Le système de contrôle des tractions inter cage est aussi appelé « automatic tension control » ou ATC.

De tels schémas de régulation fonctionneraient parfaitement avec des cages de laminage qui ne présenteraient aucun défaut mécanique, et en particulier aucun défaut dans l'application de l'effort de serrage sur le produit laminé pendant la rotation des cylindres. Or tous ces ensembles mécaniques peuvent présenter des défauts de montage, d'ajustement, ou encore des usures irrégulières qui vont engendrer des défauts d'épaisseur sur le produit. En effet ces défauts des cylindres font varier la force de serrage sur le produit car, compte tenu de la variation de la valeur de leur diamètre au cours d'une rotation, la distance entre les moyens d'application de la force de serrage et le produit n'est pas constante. Tout se passe donc comme si on changeait le réglage de la position de ces moyens de serrage, ce qui provoque une variation de la force appliquée, et de ce fait une variation de l'épaisseur du produit. Ce défaut d'épaisseur est cyclique et sa fréquence correspond à celle de la rotation du cylindre. On aura donc des variations relativement lentes de l'épaisseur le long du produit laminé, correspondant aux défauts d'excentricité des cylindres d'appui de grand diamètre, et des variations plus rapides correspondants aux défauts de circularité des cylindres de travail de diamètre plus petit.

On a alors imaginé des procédés et des dispositifs pour compenser l'effet sur l'épaisseur des défauts de faux rond des cylindres. Ces méthodes consistent à déterminer un signal représentatif du défaut d'épaisseur engendré par un cylindre d'appui ou un cylindre de travail. En général on effectue un traitement par analyse fréquentielle du signal de la jauge d'épaisseur pour en extraire les variations correspondantes à tel ou tel cylindre de telle cage, en accordant la fréquence du dispositif de traitement sur celle de ladite cage. On s'est aperçu, dans des procédés plus élaborés, que l'on pouvait aussi extraire le signal de faux rond des cylindres de celui de la mesure de traction inter cage. Ainsi dans le brevet français FR 2 735 046 de la société déposante on propose une méthode de compensation des défauts d'excentricité des cylindres d'une cage déterminée en élaborant un signal à partir de la mesure de la traction dans la bande en amont de cette cage, Ensuite le signal de compensation est utilisé pour corriger le réglage des moyens de serrage de ladite cage.

Bien que cette méthode soit utilisable pour compenser les défauts de tous les cylindres, elle a surtout été utilisée pour compenser les défauts des cylindres d'appui. Ceci est du au fait que, compte tenu de leur diamètre important la fréquence de rotation est relativement basse, de l'ordre de quelques hertz, jusqu'à environ 10 hertz. Or ces défauts sont détectés par une jauge d'épaisseur dont la mesure est filtrée. En effet ces jauges, généralement à rayonnement, ont une dispersion qui se traduit par un bruit de fond, qu'il est utile de filtrer pour faciliter la mise en oeuvre et le réglage des régulations. Typiquement le filtre d'une jauge d'épaisseur est un filtre passe-bas dont la fréquence de coupure est réglée aux environs de 8 hertz. De ce fait les défauts dus aux cylindres de travail dont le diamètre est environ trois fois plus petit que celui des cylindres d'appui passent la plupart du temps inaperçus à vitesse de laminage élevée.

La déposante s'est alors aperçu que malgré la mise en place d'une compensation d'excentricité du type évoqué précédemment, il apparaissait des défauts d'épaisseur aux basses vitesses, principalement liés à la fréquence de rotation des cylindres de travail. En fait ces défauts sont toujours présents, ils sont simplement masqués par le filtre de la jauge d'épaisseur aux vitesses de laminage plus élevées. Or les tolérances d'épaisseur exigées sont de plus en plus serrées et sont couramment de l'ordre de 0,7% de l'épaisseur nominale. A titre d'exemple une tôle d'acier pour emboutissage profond a une épaisseur de l'ordre de 0,25 millimètres, une telle tolérance demande le contrôle en valeur absolue de 1,75 micromètres, ce qui peut correspondre à des défauts de circularité des cylindres. Le producteur de tôles doit garantir l'épaisseur du produit qu'il fabrique et il fait les contrôles à l'aide des jauges installées. Par contre l'utilisateur de ces tôles qui va réaliser, par exemple, des pièces embouties pourra observer des défauts de fabrication, liés à des défauts d'épaisseur, par d'autres moyens de contrôle. Il est donc d'un très grande importance de trouver un moyen de compensation de ces défauts masqués.

La déposante a établi qu'une compensation d'excentricité réalisée de façon classique selon l'art antérieur, ainsi que schématisé figure 3 reste sans effets sur certains types de défauts. Ainsi une telle compensation ne peut traiter que des défauts que l'on peut qualifier de 'mode vertical', c'est-à-dire provoqués par des mouvements parasites des cylindres dans un plan vertical. Ils peuvent être corrigés par application du signal de compensation sur la cage même qui génère ces défauts. Par contre le défaut résiduel observé résulte de défauts de 'mode horizontal'. En effet les défauts de rotation, particulièrement des cylindres de travail, engendrent des variations de la traction amont et de la traction aval d'une cage déterminée.

L'expérience de la déposante a montré qu'une compensation de ce type de défaut basée sur le signal traction amont et agissant sur le serrage de la cage elle-même ne permet pas de compenser le défaut résultant sur l'épaisseur finale.

On pourrait alors imaginer une compensation de ce défaut de 'mode horizontal' par une action sur les tractions à l'aide des moteurs d'entraînement. Mais d'une manière générale les temps de réponse de ces moteurs sont beaucoup trop élevés pour pouvoir avoir une action, aux vitesses élevées de laminage, sur les défauts liés à la fréquence de rotation des cylindres de travail. On a donc imaginé un autre moyen de compensation des défauts d'une cage déterminée, par une action sur les moyens de serrage d'une autre cage, située en aval, au moyen d'un régulateur accordé sur la fréquence du défaut à corriger.

Selon le procédé de l'invention on utilise au moins une cage équipée de moyens de serrage hydraulique, et on réalise une compensation, sur cette cage de tous les défauts de 'mode horizontal' générés sur l'ensemble de l'installation de laminage. Ainsi, dans le procédé de l'invention on utilise des moyens de serrage à commande hydraulique installés sur au moins la dernière cage de l'installation pour réaliser, selon le procédé de régulation, une compensation des perturbations cycliques de l'épaisseur présentes dans la bande et susceptibles d'être mesurées sur le laminoir tandem, par une action sur les dits moyens de serrage à commande hydraulique, au moyen d'un régulateur accordé sur la fréquence du dit défaut cyclique.

Selon le procédé de l'invention les défauts cycliques présents dans la bande sont détectés par une jauge d'épaisseur, il proviennent en général des défauts mécaniques des cages de laminoir et en particulier des défauts de faux rond et d'excentricité des cylindres de laminage.

Toujours salon le procédé de l'invention les perturbations cycliques de l'épaisseur du produit provoquées par les défauts d'excentricité des cylindres de la cage de rang i, sont compensées par une action du dispositif de régulation sur le serrage hydraulique d'au moins une cage située en aval de la dite cage de rang i. De façon préférentielle les défauts générés par la cage de rang i sont compensés par une action du dispositif de régulation sur le serrage hydraulique de la cage située en aval et la plus proche de la dite cage de rang i, pour laquelle on dispose d'un dispositif de serrage à commande hydraulique et d'une jauge d'épaisseur située à sa sortie. Mais il est aussi possible, selon le procédé de l'invention, et selon l'équipement des cages de laminage, de compenser les défauts cycliques de l'épaisseur du produit provoquées par les défauts d'excentricité des cylindres des premières cages du laminoir tandem par une action du dispositif de régulation sur le serrage hydraulique de la dernière cage dudit laminoir tandem. Enfin les perturbations cycliques de l'épaisseur du produit provoquées par les défauts d'excentricité des cylindres de la dernière cage du laminoir tandem sont aussi compensées par une action du dispositif de régulation sur le serrage hydraulique de la dite dernière cage du laminoir tandem, selon le procédé de l'invention.

Un dispositif de régulation de l'épaisseur de la brande à la sortie d'une installation de laminage constituée d'au moins deux cages fonctionnant en tandem selon l'invention, comporte des moyens de serrage réglables des cylindres de laminage, dont des moyens à commande hydraulique sur au moins la dernière cage, l'installation étant associée à un dispositif automatique de régulation de l'épaisseur de sortie et de la tension du produit dans chaque espace entre deux cages successives, et à un dispositif général de contrôle des vitesses de l'ensemble des cages de laminoir, le dit dispositif de régulation de l'épaisseur comporte en outre au moins un circuit de compensation des perturbations cycliques de l'épaisseur présentes dans la bande laminée, agissant en boucle fermée et en temps réel sur les moyens de serrage à commande hydraulique en élaborant un signal de compensation à partir du signal d'une jauge d'épaisseur.

Le dispositif de régulation de l'épaisseur de la bande selon l'invention est conçu pour corriger, en particulier les défauts cycliques de l'épaisseur de la bande qui ont pour origine des défauts mécaniques des cages du laminoir tandem. Les dispositifs de compensation de l'invention comportent un circuit résonateur accordé sur la fréquence du défaut cyclique à corriger. Les dispositifs de compensation de différents défauts cycliques comportent des circuits résonateurs accordés chacun sur la fréquence de l'un des défauts cycliques à corriger. Dans un dispositif de régulation de l'épaisseur de la bande selon l'invention, les dispositifs de compensation des défauts cycliques de la cage de rang i agissent sur le serrage hydraulique de la première cage située en aval de ladite cage de rang i équipée de tels moyens de réglage du serrage des cylindres de laminage ainsi que d'une jauge d'épaisseur en sortie de la dite cage de laminoir située en aval de la dite cage de rang i.

Selon un autre mode de réalisation de l'invention des dispositifs de compensation des défauts cycliques des premières cages du laminoir tandem agissent tous sur le dispositif de serrage hydraulique de la dernière cage du laminoir tandem en utilisant le signal de la jauge d'épaisseur de sortie du laminoir tandem et comportent des circuits résonateurs accordés sur la fréquence du défaut cyclique de chacune des premières cages du laminoir tandem à compenser. Le circuit résonateur du dispositif de compensation de l'invention comporte un analyseur de Fourrier fonctionnant en temps réel sur la fréquence fondamentale du signal de la jauge d'épaisseur.

Dans une installation de laminage selon un autre mode de réalisation de l'invention, comportant au moins deux cages de laminoir fonctionnant en tandem, équipées de moyens de serrage réglables des cylindres de laminage, l'installation étant associée à un dispositif automatique de régulation de l'épaisseur de sortie et de la tension du produit dans chaque espace entre deux cages successives, et à un dispositif général de contrôle des vitesses de l'ensemble des cages de laminoir, on dispose de moyens à commande hydraulique sur au moins la dernière cage de laminage pour le serrage des cylindres et au moins un circuit de compensation des perturbations cycliques de l'épaisseur présentes dans la bande laminée, agissant en boucle fermée sur les moyens de serrage à commande hydraulique.

Une installation de laminage selon un autre mode de réalisation de l'invention comporte au moins une jauge d'épaisseur de sortie fournissant le signal de mesure utilisé par les circuits de compensations.

Mais l'invention sera mieux comprise par la description d'un mode de réalisation.
La figure 1 représente un laminoir tandem à 4 cages dans la configuration minimale pour la réalisation de l'invention.
La figure 2 représente un laminoir moderne tandem à 5 cages pour la mise en oeuvre de l'invention.
La figure 3 montre l'effet d'une compensation selon l'art antérieur.
La figure 4 montre schématiquement l'effet d'une compensation selon l'invention. La figure 5 montre un enregistrement d'un essai de la compensation selon l'invention.
La figure 6 montre un schéma de principe du circuit résonateur selon l'invention.

La figure 1 représente schématiquement un tandem à quatre cages 1, 2, 3, 4 de configuration quarto, dont chaque cage est équipée de deux cylindres de travail 11, 12, 21, 22, ... et de deux cylindres d'appui 13, 14, 23, 24.. Le produit laminé, constitué par une bande métallique B circule de la cage 1 vers la cage 4 selon le sens de défilement F et son épaisseur est progressivement réduite par chacune des cages 1, 2, 3, 4.

Les moyens de serrage des cages 1, 2 et 3 sont des systèmes à vis écrou 15, 25, 35 dont la vis est motorisée par un moteur non représenté de manière à pouvoir agir sur l'effort de serrage des cylindres. La cage 4 est équipée d'un moyen de serrage hydraulique 45, l'installation de laminage comporte une jauge d'épaisseur de sortie J₅ de façon à contrôler l'épaisseur de sortie, par une action sur le moteur de la cage 4, ou sur les deux moteurs des cages 3 et 4, selon un mode de fonctionnement bien connu des régulations d'épaisseur de laminoir tandem de type AGC. Des dispositifs de mesure de traction à rouleaux tensiomètres T₁₂, T₂₃, T₃₄, sont installés entre chaque cage et chacun d'eux agit sur le dispositif de serrage de la cage située immédiatement en aval de façon à maintenir la traction dans la bande constante en application de la loi de la conservation des débits.

La figure 2 montre de façon schématique une configuration d'une installation moderne de laminage tandem à cinq cages 1, 2, 3, 4 et 5, toutes sont équipées de moyens de serrage hydrauliques 15, 25, 35, 45 et 55 à temps de réponse faible, elles sont de configuration quarto. On a représenté un laminoir tandem continu équipé d'un dispositif tensionneur S à l'entrée de la première cage. Le schéma général de la régulation d'épaisseur de type AGC est classique, de même type que celle représentée sur la figure 1. Cependant la régulation de la première cage est plus élaborée et comporte une régulation amont avec une jauge d'épaisseur d'entrée J₀ et une régulation aval avec une jauge d'épaisseur J₁ disposée en aval de la cage 1. Bien sûr une jauge de sortie J₅ permet de contrôler l'épaisseur finale à la sortie de l'installation par action sur les moteurs des dernières cages. Des dispositifs de mesure de la traction dans la bande B, constitués de rouleaux tensiomètres T₁₂, T₂₃, T₃₄ et T₄₅ permettent d'assurer une traction constante dans les intervalles inter cages en agissant respectivement sur les moyens de serrage 25, 35, 45 et 55, chacun sur la cage située en aval du dispositif de mesure, toujours par application de la loi des débits.

Les cages peuvent être équipées de compensation d'excentricité selon un mode classique, et, par exemple en suivant l'enseignement du brevet FR 2 735 046, les défauts d'excentricités de la cage 2 sont mesurés par le tensiomètre amont T₁₂ et un signal de compensation est élaboré par analyse de Fourier ou tout autre procédé permettant d'extraire un signal correspondant à la fréquence de rotation des cylindres de la cage 2. La figure 3 représente ce qui est alors observé. La figure 3a représente le mode sans compensation. On a représenté successivement le signal de traction en amont de la cage générant un défaut T_{am,} le signal de la traction en aval Tₐᵥ de la cage générant un défaut. Ces deux signaux de tractions sont affectés d'une perturbation cyclique d'allure sinusoïdale et en opposition de phase. La force F est maintenue constante par la régulation, elle ne change donc pas, l'épaisseur de sortie de la cage considérée et l'épaisseur de sortie finale E₅ sont affectées par la perturbation.

Bien entendu, pour faire ces observations, liées dans le cas présent à des défauts d'excentricité des cylindres de travail, il a fallut réduire la vitesse du laminoir, ou mieux, prendre un signal de la jauge d'épaisseur non filtré, car, comme il a été dit, ces défauts sont en général invisibles aux vitesses normales de laminage car ils sont masqués par les dispositifs de filtration des jauges de mesure d'épaisseur. Ce sont des défauts résiduels, principalement dus aux défauts de circularité des cylindres de travail (11, 12, 21,22, ...). Ils sont présents malgré la mise en place d'une compensation d'excentricité de type classique, ils correspondent donc à un nouveau mode de transfert des défauts mécaniques d'une cage en défaut de l'épaisseur de la bande (B). En effet, si on essaie de les éliminer avec une compensation de type classique on obtient un résultat surprenant.

La figure 3b représente le résultat obtenu avec le mode de compensation classique du défaut d'excentricité. La traction amont Tₐₘ est stabilisée puisqu'on utilise la mesure de ce signal comme signal d'erreur, par contre la force de laminage F est perturbée par le signal de correction, puisqu'il est appliqué sur les moyens de serrage de la cage du laminoir. Par contre, et par un effet surprenant, l'épaisseur de sortie E₅ ne subit aucune modification et présente toujours le même défaut, ainsi que la traction aval à la cage de laminoir T_{av.} Nous sommes donc en présence d'un défaut qui n'est pas accessible par la modification de la force de la cage à corriger, mais par un défaut qui est propagé par les tractions, défaut de 'mode horizontal'.

Ainsi, et selon le procédé de l'invention, un défaut de 'mode horizontal' généré par une cage i est corrigé par action sur au moins une cage en aval de rang au moins i+1. Un tel défaut peut être aussi corrigé sur la dernière cage.

En effet la loi des débits a permis d'établir une loi de régulation d'épaisseur de type « mass flow » que l'on peut écrire pour l'ensemble de l'installation: V₁ e₁= V₅ e₅ (1).

Si on considère que l'épaisseur e est la somme de l'épaisseur nominale E et d'une perturbation Δe on peut écrite selon (1) : ${V}_{1} \left({E}_{1}+Δ⁢{e}_{1}\right) = {V}_{5} \left({E}_{5}+Δ⁢{e}_{5}\right)$

D'où on tire : V₁ E₁ = V₅ E₅ (3) Cette équation montre que la régulation d'AGC permet de garantir l'obtention de la valeur nominale de l'épaisseur E₅.

Mais aussi : V₁ Δe₁ - V₅ Δe₅ (4) qui montre que les perturbations d'épaisseurs sont aussi transmise par les vitesses/tractions ('mode horizontal').

Bien entendu, un défaut de 'mode vertical' générant en aval de la cage où il prend naissance, un défaut de 'mode horizontal' par son influence sur les tractions, pourra aussi être corrigé sur une cage en aval de celle qui lui a donné naissance, voire sur la dernière cage du laminoir tandem.

Puisque l'on sait qu'une action sur le serrage d'une cage intermédiaire modifie les tractions amont et aval présentent de chaque côté de cette cage; il est possible de trouver un moyen de compensation des défauts de 'mode horizontal' par action sur le serrage d'une cage placée en aval de celle où les défauts ont pris naissance. Dans le procédé de l'invention, pour compenser un défaut cyclique de l'épaisseur, on va donc générer un signal de compensation et l'appliquer ('mode vertical') sur le serrage d'une cage aval et en opposition de phase avec le défaut incident.

Les effets de ce nouveau mode d'action de compensation sont représentés sur la figure 4. Un signal extrait du signal d'épaisseur de sortie E₅ est accordé sur la fréquence de rotation des cylindres de la cage présentant un défaut (ici la cage 2) est appliqué au contrôle du serrage de la dernières cage 5. Les tractions amont et aval de la cage 2, Tₐₘ₂ et Tₐᵥ₂, restent perturbées comme lorsqu'il n' y a pas de compensation. L'effet de la compensation appliquée sur la cage 5 se traduit par une perturbation sur la traction amont de la cage 5 Tₐₘ₅, et une épaisseur de sortie E₅ stabilisée.

Il est intéressant de noter ici une propriété de l'invention concernant l'accord du régulateur de compensation sur la fréquence de la cage dont il faut compenser les défauts. La fréquence des défauts de la cage à compenser est liée à la vitesse de rotation des cylindres et la période du défaut d'épaisseur produit sur la bande est P. Si on fait la compensation sur la dernière cage, ou sur une cage en aval, la bande laminée B aura subit un allongement A et la période sera devenue P*A. Mais dans le même temps la vitesse de la bande aura été multipliée par A, ce qui fait que la fréquence du défaut V*A /P*A = V/P est inchangée et correspond toujours à celle de la vitesse de rotation des moteurs de la cage dont il faut compenser les défauts.

Ainsi, au cours de ses nombreux essais, la déposante a fait des simulations, pour confirmer la réalité des phénomènes, dont les résultats sont représentés sur la figure 5. Un défaut de 'mode horizontal' a été simulé sur la cage 3 en superposant à la commande de vitesse du moteur de cette cage une oscillation parasite d'allure sinusoïdale. On retrouve immédiatement les influences sur la traction amont T₂₃. La figure 5b montre les défauts générés par la simulation, hors compensation, et la figure 5a montre les effets du procédé de l'invention. Sans compensation, on constate que l'épaisseur de sortie E₅ est très perturbée par le signal utilisé pour la simulation.

Sur la figure 5a un signal de compensation élaboré à partir de la jauge de sortie J₅, accordé sur la fréquence de rotation des cylindres de la cage 3 générant le défaut, est appliqué par le régulateur sur les moyens de serrage de la cage 4, en réglant son amplitude et sa phase. On constate immédiatement ce qui a été estimé précédemment d'une manière théorique, à savoir :
- le serrage S4 est perturbé (la compensation agit sur la cage 4)
- de ce fait la perturbation apparaît sur la traction inter cage T₃₄.
- La loi des débits, et les actions en opposition de phase au niveau de la cage 4 font que l'épaisseur de sortie E₅ est stabilisée.

Selon le procédé de l'invention on peut ainsi compenser des défauts cycliques résiduels du type 'mode horizontal' en agissant sur les moyens de serrage d'une cage située en aval de la cage qui génère ces défauts. D'une manière pratique on réalisera la compensation sur une cage équipée de moyens de serrage à commande hydraulique. Le choix de la cage sur laquelle on installera le procédé de compensation dépend aussi du nombre et de l'emplacement des jauges disponibles. Selon un mode de réalisation préférentiel de l'invention, on installera la compensation des défauts cycliques la plus immédiatement en aval de celle générant des défauts, sur une cage équipée d'un dispositif de serrage hydraulique, et équipée d'une jauge de mesure d'épaisseur immédiatement en aval.

Ainsi le dispositif de l'invention incorpore dans un schéma de régulation de l'épaisseur d'une installation de laminage de type AGC, un régulateur de défauts cycliques R, comme cela est représenté sur la figure 2.

Selon cette représentation le régulateur agit sur la dernière cage du laminoir tandem en élaborant un signal de compensation à partir du signal de la jauge d'épaisseur de sortie J₅. Ce régulateur reçoit un signal de la fréquence de chacune des cages générant des défauts pour s'accorder sur cette fréquence et extraire du signal de la jauge la composante correspondant au défaut à corriger.

La figure 6 représente schématiquement le principe de fonctionnement du circuit de compensation comportant un résonateur. Dans de nombreux brevets, comme le brevet Stewart et al. US 4 656 854 on utilise un transformateur de Fourier pour extraire le signal de faux rond du signal de l'épaisseur ou du signal de traction. Cette méthode présente l'inconvénient de ne pouvoir réaliser une application en temps réel du défaut à corriger. En effet il est nécessaire de faire l'acquisition du signal sur au moins une période de la composante représentative du défaut, puis de calculer la transformée de Fourier de cet échantillon pour obtenir les amplitudes du défaut sur toutes les fréquences. Ensuite on calcule la compensation à appliquer pour annuler ces amplitudes, on réalise enfin la transformée de Fourier inverse pour avoir le signal de compensation à appliquer au dispositif de contrôle de serrage des cylindres, en synchronisme avec le mouvement de rotation de ces derniers.

Le procédé de l'invention utilise l'analyse de Fourier sans avoir la nécessité de calculer la transformée complète et la transformée inverse, ce qui permet d'avoir un dispositif de régulation travaillant en temps réel. Le théorème de Fourier enseigne que toute fonction périodique peut être représentée sous la forme d'une somme d'un terme constant et d'une suite de fonctions sinusoïdales de fréquence f, 2f, 3f, etc.. que nous représenterons par leurs pulsations ω₀t, ω₁t, ..., ωₙt. Les amplitudes aₙ et bₙ de l'harmonique n sont données par les formules aₙ 1/2n∫ Fcos ωₙt et bₙ= 1/2π∫ Fsin ωₙt.

De manière générale il est suffisant, pour résoudre le problème des défauts d'excentricité des cylindres de laminoir de corriger le défaut correspondant à la fréquence fondamentale, c'est-à-dire la vitesse de rotation des cylindres. Mais il est aussi possible, grâce au dispositif de l'invention de corriger les harmoniques 2, 3, etc....

Le régulateur R selon l'invention est un analyseur de Fourier en temps réel, il fonctionne comme un circuit de régulation. Ainsi qu'il est représenté sur la figure 6, les signaux d'entrée sont le signal de l'erreur d'épaisseur Δe et la pulsation ωₙt. Les fonctions sinus et cosinus sont réalisées dans les modules 100 et 101 et les modules 102 et 103 réalisent le produit par la fonction à analyser : Δe.

On trouve ensuite les modules d'intégration 104 et 105 qui délivrent à leur sortie les amplitudes aₙ et bₙ de l'harmonique n à corriger, il reste à les multiplier par le signal d'erreur Δe et à en faire la somme dans les modules 106, 107 et 108 pour élaborer le signal de correction c qui sera appliqué au contrôle du dispositif hydraulique de serrage des cylindres de la cage de laminoir. Un tel dispositif fonctionne sans retard et applique progressivement un signal de correction à chaque changement dans le signal d'erreur Δe. C'est un dispositif suiveur, résonateur, qui fonctionne en temps réel. Bien entendu, s'il en est besoin on peut multiplier ces circuits et en utiliser d'autres accordés sur les fréquences harmoniques 2f, 3f, etc. Par ailleurs il est utile de régler ces circuits en amplitude et en phase et les circuits nécessaires peuvent être ajoutés dans le régulateur R entre l'étage d'entrée celui de la sortie du signal de correction c. Ces techniques sont habituelles pour l'homme du métier et n'ont pas besoin d'être décrites d'avantage ici.

Mais l'invention n'est pas limitée au mode de réalisation décrit, on peut, comme cela est représenté sur la figure 2, compenser les défauts de toutes les cages du laminoir, par une action sur la dernière cage à partir du signal de la jauge d'épaisseur de sortie. Mais on peut aussi imaginer d'autres combinaisons possibles sans sortir du domaine de l'invention, selon le nombre de cages générant des défauts, le nombre de cages équipées de serrage hydrauliques et le nombre de jauges d'épaisseurs disponibles, dans lesquelles les défauts générés par une cage de rang i sont corrigés par une action sur une cage de rang i+j située en aval, à condition que cette cage soit équipée d'un serrage hydraulique et qu'une jauge d'épaisseur soit située immédiatement en aval de ladite cage de rang i+j.

Il est aussi possible, sans sortir du domaine de l'invention, de corriger d'autres défauts cycliques présents dans la bande laminée, provenant, par exemple du laminage à chaud, pourvu que ces défauts soient mesurables par une jauge d'épaisseur et que l'on puisse détecter leur fréquence pendant le défilement de la bande B.

Les signes de référence insérés après les caractéristiques techniques mentionnées dans les revendications, ont pour seul but de faciliter la compréhension de ces dernières et n'en limitent aucunement leur portée.

## Revendications

1. Procédé de régulation de l'épaisseur finale d'une bande laminée (B) à la sortie d'une installation de laminage comportant au moins deux cages (1, 2, 3, 4, 5) de laminoir fonctionnant en tandem, équipées de moyens de serrage réglables (15, 25, 35, 45) des cylindres de laminage, des moyens de serrage à commande hydraulique (45) installés sur au moins la dernière cage l'installation étant associée à un dispositif automatique de régulation de l'épaisseur de sortie et de la tension du produit dans chaque espace entre deux cages successives, et à un dispositif général de contrôle des vitesses de l'ensemble des cages de laminoir, **caractérisé par le fait que** le procédé de régulation réalise une compensation des perturbations cycliques de l'épaisseur présentes dans la bande (B) et susceptibles d'être mesurées sur le laminoir tandem, par une action sur les dits moyens de serrage à commande hydraulique, au moyen d'un régulateur (R) accordé sur la fréquence du dit défaut cyclique.

2. Procédé de régulation de l'épaisseur finale d'une bande laminée (B) selon la revendication 1) **caractérisé en ce que** les perturbations cycliques de l'épaisseur que l'on souhaite compenser sont détectées par une jauge d'épaisseur (J₅).

3. Procédé de régulation de l'épaisseur finale d'une bande, laminée (B) selon la revendication 2) **caractérisé en ce que** les perturbations cycliques de l'épaisseur ont pour origine des défauts mécaniques des cages (1, 2, 3, 4, 5) du laminoir tandem.

4. Procédé selon la revendication 3) **caractérisé en ce que** les perturbations cycliques de l'épaisseur bande (B) que l'on souhaite compenser sont celles provoquées par les défauts d'excentricité des cylindres (11, 12, 13, 14, 21, 22, 23, 24, 32, 34, 42, 44, des cages de laminoir.

5. Procédé selon la revendication 4) **caractérisé en ce que** les perturbations cycliques de l'épaisseur de la bande (B) provoquées par les défauts d'excentricité des cylindres (31, 32, 33, 34) de la cage de rang i, sont compensées par une action du dispositif de régulation (R) sur le serrage hydraulique (45) d'au moins une cage située en aval de la dite cage de rang i.

6. Procédé selon la revendication 5) **caractérisé en ce que** les perturbations cycliques de l'épaisseur de la bande (B) provoquées par les défauts d'excentricité des cylindres de la cage de rang i, sont compensées par une action du dispositif de régulation (R) sur le serrage hydraulique de la cage située en aval et la plus proche de la dite cage de rang i, et pour laquelle on dispose d'un moyen de serrage à commande hydraulique et d'une jauge d'épaisseur en aval.

7. Procédé selon l'une quelconque des revendications 1) à 6) **caractérisé en ce que** les perturbations cycliques de l'épaisseur de la bande (B) provoquées par les défauts d'excentricité des cylindres des premières cages du laminoir tandem (1, 2, 3, 4, 5) sont toutes compensées par une action du dispositif de régulation (R) sur le serrage hydraulique (45) de la dernière cage (5) dudit laminoir tandem.

8. Procédé selon l'une quelconque des revendications 1) à 6) **caractérisé en ce** les perturbations cycliques de l'épaisseur de la bande (B) provoquées par les défauts d'excentricité des cylindres (41, 42, 43, 44) de la dernière cage (4) du laminoir tandem sont compensées par une action du dispositif de régulation sur le serrage hydraulique (45) de la dite dernière cage (4) du laminoir tandem.

9. Dispositif de régulation de l'épaisseur d'une bande laminée (B) à la sortie d'une installation de laminage comportant au moins deux cages (1, 2, 3, 4, 5) fonctionnant en tandem, équipées de moyens de serrage réglables (15, 25, 35, 45, 55) des cylindres de laminage, comportant des moyens à commande hydraulique (45) sur au moins la dernière cage, l'installation étant associée à un dispositif automatique de régulation de l'épaisseur de sortie et de la tension de la bande (B) dans chaque espace entre deux cages successives , et à un dispositif général de contrôle des vitesses de l'ensemble des cages de laminoir, **caractérisé par le fait que** qu'il comporte au moins un circuit de compensation (R) des perturbations cycliques de l'épaisseur présentes dans la bande laminée (B), agissant en boucle fermée et en temps réel sur les moyens de serrage à commande hydraulique (45) en élaborant un signal de compensation (c) à partir du signal d'une jauge d'épaisseur (J₅).

10. Dispositif de régulation de l'épaisseur de la bande selon la revendication 9) **caractérisé en ce que** les défauts cycliques de l'épaisseur de la bande (B) ont pour origine des défauts mécaniques des cages (1, 2, 3, 4, 5) du laminoir tandem.

11. Dispositif de régulation de l'épaisseur de la bande (B) selon l'une des revendications 9) ou 10) **caractérisé en ce que** les dispositifs de compensation comportent un circuit résonateur (R) accordé sur la fréquence du défaut cyclique à corriger.

12. Dispositif de régulation de l'épaisseur de la bande (B) selon l'une des revendications 9) ou 10) **caractérisé en ce que** les dispositifs de compensation de différents défauts cycliques comportent des circuits résonateurs accordés chacun sur la fréquence de l'un des défauts cycliques à corriger.

13. Dispositif de régulation de l'épaisseur de la bande (B) selon l'une quelconque des revendications 9) à 12) **caractérisé en ce que** les dispositifs de compensation des défauts cycliques de la cage de rang i agissent sur le serrage hydraulique (45) de la première cage située en aval de ladite cage de rang i équipée de tels moyens de réglage du serrage des cylindres de laminage ainsi que d'une jauge d'épaisseur en sortie de la dite cage de laminoir située en aval de la dite cage de rang i.

14. Dispositif de régulation de l'épaisseur de la bande (B) selon l'une quelconque des revendications 9) à 12) **caractérisé en ce que** des dispositifs (R) de compensation des défauts cycliques des premières cages (1, 2, 3, 4, 5) du laminoir tandem agissent tous sur le dispositif de serrage hydraulique (45) de la dernière cage du laminoir tandem en utilisant le signal de la jauge d'épaisseur (J₅) de sortie du laminoir tandem et comportent des circuits résonateurs (R) accordés sur la fréquence du défaut cyclique de chacune des premières cages du laminoir tandem à compenser.

15. Dispositif de régulation de l'épaisseur de la bande (B) selon la revendication 14) **caractérisé en ce que** le circuit résonateur (R) comporte un analyseur de Fourrier (100, 101, 102, 103, 104, 105) fonctionnant en temps réel sur la fréquence fondamentale du signal de la jauge d'épaisseur (J₅) .

16. Dispositif de régulation de l'épaisseur de la bande (B) selon l'une des revendications 14) ou 15) **caractérisé en ce que** l'on dispose d'un circuit résonateur (R) comportant un analyseur de Fourrier (100, 101, 102, 103, 104, 105) fonctionnant en temps réel sur la fréquence fondamentale du signal de la jauge d'épaisseur (J₅) et d'autres circuits résonateurs similaires comportant chacun un analyseur de Fourrier fonctionnant en temps réel sur chaque harmonique du signal de la jauge d'épaisseur (J₅) dans la décomposition de Fourier.

## Claims

1. Method for controlling the final thickness of a rolled strip (B) at the exit of a rolling mill comprising at least two rolling mill stands (1, 2, 3, 4, 5) operating in tandem, equipped with adjustable clamping means (15, 25, 35, 45) for the rolling rolls, hydraulically controlled clamping means (45) being installed on at least the last stand, the rolling mill being linked to an automatic device for controlling the exit thickness and the tension of the product in each space between two successive stands, and to a general device for monitoring the speeds of the set of rolling mill stands, **characterised in that** the control method compensates for cyclical thickness disturbances present in the strip (B) and capable of being measured on the tandem rolling mill by acting on said hydraulically controlled clamping means by means of a controller (R) tuned to the frequency of said cyclical defect.

2. Method for controlling the final thickness of a rolled strip (B) according to claim 1), **characterised in that** the cyclical thickness disturbances desired to be compensated for are detected using a thickness gauge (J₅).

3. Method for controlling the final thickness of a rolled strip (B) according to claim 2), **characterised in that** the cyclical thickness disturbances are caused by mechanical defects of the stands (1, 2, 3, 4, 5) of the tandem rolling mill.

4. Method according to claim 3), **characterised in that** the cyclical thickness disturbances of the strip (B) desired to be compensated for are caused by eccentricity defects of the rolls (11, 12, 13, 14, 21, 22, 23, 24, 32, 34, 42, 44) of the rolling mill stands.

5. Method according to claim 4), **characterised in that** the cyclical thickness disturbances of the strip (B) caused by the eccentricity defects of the rolls (31, 32, 33, 34) of the stand of row i are compensated for by an action of the control device (B) on the hydraulic clamping means (45) of at least one stand disposed downstream of said stand of row i.

6. Method according to claim 5), **characterised in that** the cyclical thickness disturbances of the strip (B) caused by the eccentricity defects of the rolls of the stand of row i are compensated for by an action of the control device (R) on the hydraulic clamping means of the stand disposed downstream of and closest to said stand of row i and for which there is provided a hydraulically controlled clamping means and a thickness gauge downstream.

7. Method according to any one of claims 1) to 6), **characterised in that** the cyclical thickness disturbances of the strip (B) caused by the eccentricity defects of the rolls of the first stands of the tandem rolling mill (1, 2, 3, 4, 5) are all compensated for by an action of the control device (R) on the hydraulic clamping means (45) of the last stand (5) of said tandem rolling mill.

8. Method according to any one of claims 1) to 6), **characterised in that** the cyclical thickness disturbances of the strip (B) caused by the eccentricity defects of the rolls (41, 42, 43, 44) of the last stand (4) of the tandem rolling mill are compensated for by an action of the control device on the hydraulic clamping means (45) of said last stand (4) of the tandem rolling mill.

9. Device for controlling the thickness of a rolled strip (B) at the exit of a rolling mill comprising at least two stands (1, 2, 3, 4, 5) operating in tandem, said stands being equipped with adjustable clamping means (15, 25, 35, 45, 55) for rolling rolls, comprising hydraulically controlled means (45) on at least the last stand, the rolling mill being linked to an automatic device for controlling the exit thickness and the tension of the strip (B) in each space between two successive stands, and to a general device for monitoring the speeds of the set of rolling stands, **characterised in that** it has at least one compensation circuit (R) for compensating for cyclical thickness disturbances present in the rolled strip (B), acting in a closed loop and in real time on the hydraulically controlled clamping means (45) by forming a compensation signal (c) from the signal from a thickness gauge (J₅).

10. Device for controlling the thickness of the strip according to claim 9), **characterised in that** the cyclical thickness defects of the strip (B) are caused by mechanical defects of the stands (1, 2, 3, 4, 5) of the tandem rolling mill.

11. Device for controlling the thickness of the strip (B) according to one of claims 9) or 10), **characterised in that** the compensation devices have a resonant circuit (R) tuned to the frequency of the cyclical defect to be corrected.

12. Device for controlling the thickness of the strip (B) according to one of claims 9) or 10), **characterised in that** the compensation devices for different cyclical defects have resonant circuits, each tuned to the frequency of one of the cyclical defects to be corrected.

13. Device for controlling the thickness of the strip (B) according to any one of claims 9) to 12), **characterised in that** the compensation devices for compensating for cyclical defects of the stand of row i act on the hydraulically controlled clamping means (45) of the first stand disposed downstream of said stand of row i equipped with such means for adjusting the clamping of the rolling rolls, and a thickness gauge at the exit of said rolling mill stand disposed downstream of said stand of row i.

14. Device for controlling the thickness of the strip (B) according to any one of claims 9) to 12), **characterised in that** the compensation devices (R) for compensating for cyclical defects of the first stands (1, 2, 3, 4, 5) of the tandem rolling mill all act on the hydraulically controlled clamping device (45) of the last stand of the tandem rolling mill by utilising the signal of the thickness gauge (J₅) at the exit of the tandem rolling mill and comprise resonant circuits (R) tuned to the frequency of the cyclical defect of each of the first stands of the tandem rolling mill to be compensated for.

15. Device for controlling the thickness of the strip (B) according to claim 14), **characterised in that** the resonant circuit (R) comprises a Fourier analyser (100, 101, 102, 103, 104, 105) operating in real time on the fundamental frequency of the signal of the thickness gauge (J₅).

16. Device for controlling the thickness of the strip (B) according to one of claims 14) or 15), **characterised in that** there is provided a resonant circuit (R) comprising a Fourier analyser (100, 101, 102, 103, 104, 105) operating in real time on the fundamental frequency of the signal of the thickness gauge (J₅) and other similar resonant circuits each comprising a Fourier analyser operating in real time on each harmonic of the signal of the thickness gauge (J₅) in the Fourier decomposition.

## Patentansprüche

1. Verfahren zur Steuerung der Enddicke eines Walzbandes (B) am Ausgang eines Walzwerks mit mindestens zwei im Tandembetrieb arbeitenden Walzgerüsten (1, 2, 3, 4, 5), die mit einstellbaren Mitteln zum Anstellen (15, 25, 35, 45) der Arbeitswalzen, mit hydraulisch betätigten Anstellmitteln, die an mindestens dem letzten Walzgerüst angebracht sind, ausgestattet sind, wobei das Walzwerk mit einer automatischen Vorrichtung zur Steuerung der Dicke im Ausgang und der Spannung des Produkts in jedem Raum zwischen zwei aufeinander folgenden Walzgerüsten und mit einer allgemeinen Vorrichtung zur Überwachung der Geschwindigkeiten aller Walzgerüste verbunden ist, **dadurch gekennzeichnet, dass** das Steuerungsverfahren einen Ausgleich der im Band (B) vorhandenen zyklischen Störungen der Dicke, die am Tandem-Walzwerk gemessen werden könnten, durch Einwirken auf die hydraulisch betätigten Anstellmittel über einen Regler (R), der auf die Frequenz dieses zyklischen Fehlers abgestimmt ist, vollzieht.

2. Verfahren zur Steuerung der Enddicke eines Walzbandes (B) nach Anspruch 1), **dadurch gekennzeichnet, dass** die zyklischen Störungen der Dicke, die ausgeglichen werden sollen, von einer Dickenlehre (J₅) erkannt werden.

3. Verfahren zur Steuerung der Enddicke eines Walzbandes (B) nach Anspruch 2), **dadurch gekennzeichnet, dass** die zyklischen Störungen der Dicke mechanische Fehler der Walzgerüste (1, 2, 3, 4, 5) des Tandem-Walzwerks zur Ursache haben.

4. Verfahren nach Anspruch 3), **dadurch gekennzeichnet, dass** die zyklischen Störungen der Dicke des Bandes (B), die ausgeglichen werden sollen, durch die Exzentrizitätsfehler der Walzen (11, 12, 13, 14, 21, 22, 23, 24, 32, 34, 42, 44) der Walzgerüste verursacht werden.

5. Verfahren nach Anspruch 4), **dadurch gekennzeichnet, dass** die zyklischen Störungen der Dicke des Bandes (B), die durch die Exzentrizitätsfehler der Walzen (31, 32, 33, 34) des Walzgerüstes des Rangs i verursacht werden, durch Einwirken der Steuerungsvorrichtung (R) auf die hydraulische Anstellung (45) von mindestens einem Walzgerüst, das stromab des Walzgerüstes des Rangs i liegt, ausgeglichen werden.

6. Verfahren nach Anspruch 5), **dadurch gekennzeichnet, dass** die zyklischen Störungen der Dicke des Bandes (B), die durch die Exzentrizitätsfehler der Walzen des Walzgerüstes des Rangs i verursacht werden, durch Einwirken der Steuerungsvorrichtung (R) auf die hydraulische Anstellung des Walzgerüstes ausgeglichen werden, das stromab des Walzgerüstes des Rangs i und am nächsten zu diesem liegt und bei dem man über hydraulisch gesteuerte Anstellmittel und eine stromab gelegene Dickenlehre verfügt.

7. Verfahren nach einem beliebigen der Ansprüche 1) bis 6), **dadurch gekennzeichnet, dass** die zyklischen Störungen der Dicke des Bandes (B), die durch die Exzentrizitätsfehler der Walzen der ersten Walzgerüste des Tandem-Walzwerks (1, 2, 3, 4, 5) verursacht werden, sämtlich durch Einwirken der Steuerungsvorrichtung (R) auf die hydraulische Anstellung (45) des letzten Walzgerüstes (5) dieses Tandem-Walzwerks ausgeglichen werden.

8. Verfahren nach einem beliebigen der Ansprüche 1) bis 6), **dadurch gekennzeichnet, dass** die zyklischen Störungen der Dicke des Bandes (B), die durch die Exzentrizitätsfehler der Walzen (41, 42, 43, 44) des letzten Walzgerüstes (4) des Tandem-Walzwerks verursacht werden, durch Einwirken der Steuerungsvorrichtung auf die hydraulische Anstellung (45) des letzten Walzgerüstes (4) des Tandem-Walzwerks ausgeglichen werden.

9. Vorrichtung zur Steuerung der Dicke eines Walzbandes (B) am Ausgang eines Walzwerks mit mindestens zwei im Tandembetrieb arbeitenden Walzgerüsten (1, 2, 3, 4, 5), die mit einstellbaren Mitteln zum Anstellen (15, 25, 35, 45) der Arbeitswalzen ausgestattet sind, die hydraulisch betätigte Mittel (45) an mindestens dem letzten Walzgerüst umfassen, wobei das Walzwerk mit einer automatischen Vorrichtung zur Steuerung der Dicke im Ausgang und der Spannung des Bandes (B) in jedem Raum zwischen zwei aufeinanderfolgenden Walzgerüsten und mit einer allgemeinen Vorrichtung zur Überwachung der Geschwindigkeiten aller Walzgerüste verbunden ist, **dadurch gekennzeichnet, dass** sie mindestens einen Kreis zum Ausgleichen (R) der im Band (B) vorhandenen zyklischen Störungen der Dicke umfasst, der als geschlossene Schleife und in Echtzeit auf die hydraulisch betätigten Anstellmittel (45) einwirkt, indem er anhand des Signals einer Dickenlehre (J₅) ein Ausgleichssignal (c) erarbeitet.

10. Vorrichtung zur Steuerung der Dicke des Bandes nach Anspruch 9), **dadurch gekennzeichnet, dass** die zyklischen Fehler der Dicke des Bandes (B) mechanische Fehler der Walzgerüste (1, 2, 3, 4, 5) des Tandem-Walzwerks zur Ursache haben.

11. Vorrichtung zur Steuerung der Dicke des Bandes (B) nach einem der Ansprüche 9) oder 10), **dadurch gekennzeichnet, dass** die Ausgleichsvorrichtungen einen Resonanzkreis (R) umfassen, der auf die Frequenz des zu korrigierenden zyklischen Fehlers abgestimmt ist.

12. Vorrichtung zur Steuerung der Dicke des Bandes (B) nach einem der Ansprüche 9) oder 10), **dadurch gekennzeichnet, dass** die Vorrichtungen zum Ausgleichen der verschiedenen zyklischen Fehler Resonanzkreise umfassen, die jeweils auf die Frequenz eines der korrigierenden zyklischen Fehler abgestimmt sind.

13. Vorrichtung zur Steuerung der Dicke des Bandes (B) nach einem beliebigen der Ansprüche 9) bis 12), **dadurch gekennzeichnet, dass** die Vorrichtungen zum Ausgleichen der zyklischen Fehler des Walzgerüstes des Rangs i auf die hydraulische Anstellung (45) des ersten Walzgerüstes einwirken, das stromab des Walzgerüstes des Rangs i liegt und mit derartigen Mitteln zur Regelung der Anstellung der Arbeitswalzen sowie mit einer Dickenlehre am Ausgang des Walzgerüstes, das stromab des Walzgerüstes des Rangs i liegt, ausgestattet ist.

14. Vorrichtung zur Steuerung der Dicke des Bandes (B) nach einem beliebigen der Ansprüche 9) bis 12), **dadurch gekennzeichnet, dass** alle Vorrichtungen (R) zum Ausgleichen der zyklischen Fehler der ersten Walzgerüste (1, 2, 3, 4, 5) des Tandem-Walzwerks auf die hydraulische Anstellvorrichtung (45) des letzten Walzgerüstes des Tandem-Walzwerks einwirken, wobei sie das Signal der Dickenlehre (J₅) am Ausgang des Tandem-Walzwerks verwenden und Resonanzkreise (R) umfassen, die auf die Frequenz des auszugleichenden zyklischen Fehlers jedes der ersten Walzgerüste des Tandem-Walzwerks abgestimmt sind.

15. Vorrichtung zur Steuerung der Dicke des Bandes (B) nach Anspruch 14), **dadurch gekennzeichnet, dass** der Resonanzkreis (R) einen Fourier-Analysator (100, 101, 102, 103, 104, 105) umfasst, der in Echtzeit mit der Grundfrequenz des Signals der Dickenlehre (J₅) arbeitet.

16. Vorrichtung zur Steuerung der Dicke des Bandes (B) nach einem der Ansprüche 14) oder 15), **dadurch gekennzeichnet, dass** man über einen Resonanzkreis (R) verfügt, der einen Fourier-Analysator (100, 101, 102, 103, 104, 105) umfasst, der in Echtzeit mit der Grundfrequenz des Signals der Dickenlehre (J₅) arbeitet, und über weitere ähnliche Resonanzkreise, die jeweils einen Fourier-Analysator umfassen, der in Echtzeit mit jeder Oberwelle des Signals der Dickenlehre (J₅) in der Fourier-Zerlegung arbeitet.
